# FASCICULE DE BREVET EUROPEEN

(11) **EP 2 041 492 B1**
(45) Date de publication et mention de la délivrance du brevet: **14.09.2016**
(21) Numéro de dépôt: 07823552.0
(22) Date de dépôt: 05.07.2007
(51) Int. Cl.: F23D 14/84

(54) **BRÛLEUR À FLAMME À DIRECTION ET/OU OUVERTURE VARIABLE ET PROCÉDÉ DE MISE EN OEUVRE**
BRENNER MIT EINSTELLBARER RICHTUNG UND/ODER ÖFFNUNG DER FLAMME UND DESSEN VERWENDUNG
BURNER THE DIRECTION AND/OR SIZE OF THE FLAME OF WHICH CAN BE VARIED, AND METHOD OF IMPLEMENTING IT

(30) Priorité: 06.07.2006 FR 0652847
(43) Date de publication de la demande: 01.04.2009
(73) Titulaire: L'AIR LIQUIDE, Société Anonyme pour l'Etude et l'Exploitation des Procédés Georges Claude, 75007 Paris (FR); Centre National de la Recherche Scientifique (CNRS), 75016 Paris (FR)
(72) Inventeur: ZAMUNER, Bernard, 92380 Garches (FR); DOCQUIER, Nicolas, Philadelphia, PA 19103 (US); LABEGORRE, Bernard, 75015 Paris (FR); LEDERLIN, Thomas, 64000 PAU (FR); POINSOT, Thierry, 31830 Plaisance Du Touch (FR); FAIVRE, Vincent, 31500 Toulouse (FR)
(74) Mandataire: De Vleeschauwer, Natalie Y.L.D.
(86) Numéro de dépôt international: PCT/FR2007/051598
(87) Numéro de publication internationale: WO 2008/003908

(56) Documents cités:
- EP-A- 0 545 357
- EP-A1- 0 306 184
- EP-A1- 0 703 410
- WO-A-96/27761
- WO-A-97/44618

## Description

La présente invention concerne un brûleur permettant de faire varier la direction et/ou l'ouverture de la flamme, ledit brûleur comportant au moins un canal d'injection d'au moins un jet principal ou primaire et au moins un canal d'injection d'un jet actionneur ou secondaire. Le jet primaire est typiquement un jet de comburant et/ou de combustible et/ou d'un prémélange comburant-combustible.

Elle concerne également l'utilisation dudit brûleur pour faire varier la direction et ou l'ouverture d'une flamme. Elle concerne également un procédé de chauffage d'une charge à l'aide de ce brûleur dans lequel on fait varier la direction et/ou l'ouverture de la flamme.

### Contexte de l'invention

La majorité des fours ou des chaudières industrielles utilisent des brûleurs qui fonctionnent en régime de combustion non pré-mélangé, c'est à dire dans lequel le comburant et le combustible arrivent séparément jusqu'au lieu de combustion. Le mélange du combustible et du comburant est alors réalisé, en partie (accrochage de la flamme dans un bloc ouvreau ou d'une préchambre) ou en totalité, à l'intérieur de la chambre de combustion. Ce mélange est contrôlé par les paramètres de conception et de fonctionnement du brûleur, et détermine les performances du brûleur (domaine de fonctionnement, transfert de chaleur à la charge à chauffer, émission de polluants, etc.). En pratique on détermine à la conception du brûleur les conditions d'interaction des différents jets ou écoulements de comburant et de combustible mis en oeuvre par le brûleur. Une fois le brûleur réalisé, seules les conditions de fonctionnement peuvent être modifiées. Ceci est également vrai pour les brûleurs dits à « pré-mélange » dans lesquels le mélange comburant/combustible est réalisé dans le brûleur en amont du foyer. Les réactifs sont alors injecté par un tube unique.

Les conditions d'exploitation des procédés industriels de combustion peuvent évoluer dans le temps. C'est par nature le cas des procédés intermittents mais c'est aussi le cas des procédés continus pour lesquels les caractéristiques des charges à chauffer peuvent varier suivant les besoins de production. C'est plus généralement le cas de toute unité de production soumise au vieillissement ou sensible aux conditions variables de leur environnement.

Pour adapter les performances des brûleurs à des conditions variables de fonctionnement, l'opérateur dispose le plus souvent que de deux paramètres :
la puissance de fonctionnement du brûleur et le niveau d'excès d'oxydant (surstoechiométrie d'oxygène).

Certaines technologies de combustion permettent des modes discrets et en nombre très limité de fonctionnement. C'est par exemple le cas des brûleurs dits « à double impulsion » qui utilisent deux systèmes d'injection différents suivant que l'on veut opérer le brûleur à basse ou à haute impulsion. Ces deux modes de fonctionnement permettent d'augmenter le domaine de fonctionnement ou d'utilisation du brûleur ou de modifier pour un point de fonctionnement donné la longueur de la flamme.

Cependant, les modifications du point et/ou du mode de fonctionnement sont le plus souvent insuffisantes pour optimiser dans toutes les conditions les performances des brûleurs ou des procédés utilisant ces brûleurs. Par exemple, l'introduction cyclique dans un four de fusion de matière solide à température ambiante va conduire l'opérateur (ou le système de régulation) à augmenter la puissance de chauffe de manière à obtenir la fusion la plus rapide possible (en vue d'augmenter la productivité), mais sans dégrader pour autant la charge en fusion (qualité du produit) ni surchauffer le four (durée de vie des équipements). Ce compromis entre productivité et qualité et/ou durée de vie dépend notamment de la capacité du système à transférer l'énergie à la charge, en évitant des surchauffes locales de celle-ci ou des réfractaires du four. Ce compromis se traduit par un temps de fusion en deçà duquel tout gain de productivité sera contre-balancé par une dégradation de la qualité du produit ou par la réduction de la durée de vie du four.

Il est connu de WO-A-9744618 un brûleur comportant un jet central de combustible entouré d'abord d'une pluralité de jets de comburant primaires, puis d'une pluralité de jets de comburant secondaires. Il est ainsi possible en fonctionnement de modifier la position de la flamme.

Cependant, la déflexion maximale de la flamme est en pratique limitée à environ 15° de la position médiane à la position extrême (30° au plus, au total), ne permettant pas à la flamme incidente de balayer une large surface d'une charge, et la construction du brûleur correspondant est relativement lourde car nécessitant une pluralité d'orifices pour les jets de comburant primaires et une pluralités d'orifices pour les jets de comburant secondaires.

De plus, les propriétés de la flamme changent en fonction de sa position puisque les propriétés du mélange varient avec l'angle d'incidence (mélange « externe » au bloc brûleur), ce qui induit une variation des émissions polluantes, de la qualité du transfert radiatif (luminosité de la flamme) et de la longueur de la flamme (position du pic de dégagement de chaleur). EP-A-0545357 décrit une buse d'atomisation pour changer la direction d'un flux atomisé. La buse comprend un conduit d'atomisation dont la partie amont présente une section transversale constante et dont la partie avale présente une section transversale augmentante.

A l'intérieur du conduit d'atomisation se trouve un tuyau d'alimentation pour le fluide à atomiser, ledit tuyau se terminant en amont de la sortie du conduit d'atomisation.

Le gaz d'atomisation est injecté dans le conduit d'atomisation autour du tuyau de fluide à atomiser. La buse d'atomisation comporte également au moins une entrée de gaz de control pour injecter du gaz de contrôle dans le conduit d'atomisation de manière à créer un différentiel de pression dans le gaz d'atomisation et de changer ainsi la direction du flux atomisé obtenu par atomisation du fluide à atomiser avec ledit gaz d'atomisation.

### Objet de l'invention

L'invention a pour objet un brûleur permettant une grande variation de la direction et/ou l'ouverture de la flamme et ceci sans avoir à interrompre le fonctionnement du brûleur ou du four. L'invention a également pour but de permettre une telle variation avec un brûleur robuste optimisé.

### Brève description de l'invention

L'invention propose de contrôler la direction et/ou l'ouverture d'une flamme par l'interaction d'un jet de fluide (appelé jet primaire ou jet principal) avec au moins un autre jet de fluide (dit jet secondaire ou jet actionneur), l'interaction entre les jets se produisant à l'intérieur des moyens délivrant ce jet principal (tube, ouvreau, etc.) avant que ledit jet principal ne débouche desdits moyens.

Le brûleur suivant l'invention comporte un passage pour amener un jet primaire vers une ouverture principale de sortie. Le jet primaire est typiquement un jet contenant du combustible, du comburant ou encore un prémélange combustible-comburant. Le brûleur comporte également au moins une canalisation secondaire pour l'injection d'un jet secondaire. Le fluide injecté par le jet secondaire peut ou non appartenir à la même catégorie que le fluide du jet primaire. Le fluide injecté par le jet secondaire peut ou non être différente du fluide du jet primaire. Le jet secondaire peut notamment être un jet inerte comme la vapeur d'eau ou des produits de combustion, tels que des fumées recyclées.

La au moins une canalisation secondaire débouche sur le passage du jet primaire par une ouverture secondaire située en amont de l'ouverture principale de sortie. La canalisation secondaire est positionnée par rapport au passage de manière à ce qu'au point d'interaction (centre d'inertie de la surface imaginaire commune aux deux écoulements) entre le jet secondaire issu de cette canalisation secondaire (appelé ci-après : jet secondaire correspondant) et le jet primaire, l'angle θ entre l'axe du jet secondaire correspondant et le plan perpendiculaire à l'axe du jet primaire est supérieure ou égale à 0° et inférieure à 90°, de préférence de 0° à 80°, encore de préférence de 0° à 45°. Quand l'angle θ = 0°, ce qui est préférable, l'axe du jet secondaire correspondant est situé dans un plan perpendiculaire à l'axe du jet primaire.

La au moins une ouverture secondaire est espacée de l'ouverture principale d'une distance L inférieure ou égale à dix fois la racine carrée de la section s de l'ouverture principale de sortie, de préférence L ≤ 5*√s, encore de préférence L ≤ 3*√s.

Il est connu des « Proceedings of FEDSM'02 Joint US ASME-European Fluid Engineering Division Summer Meeting of July 14-18, 2002 » et de l'article « Experimental and numerical investigations of jet active control for combustion applications » de V. Faivre et Th. Poinsot, Journal of Turbulence, Volume 5, N° 1, mars 2004, p. 25, d'utiliser une configuration spécifique de quatre jets secondaires autours d'un jet principal pour stabiliser une flamme grâce à l'interaction entre les jets secondaires et le jet primaire. Un angle de dispersion plus large est constaté.

Selon l'invention, le brûleur est muni de moyens pour contrôler l'impulsion du au moins un jet secondaire.

Comme expliqué plus en détail ci-après, l'invention permet ainsi de faire varier la direction et/ou l'ouverture de la flamme issue du brûleur en modifiant l'impulsion d'au moins un jet secondaire avec lesdits moyens.

De préférence, les moyens pour contrôler l'impulsion du au moins un jet secondaire sont des moyens permettant de contrôler le rapport entre l'impulsion du jet secondaire et l'impulsion du jet primaire.

L'invention permet ainsi de réaliser une grande variation de direction et/ou ouverture d'une flamme sans faire appel à des moyens mécaniques, sources potentielles de dysfonctionnement, en particulier dans des environnements hostiles, tels que les foyers à température élevée et/ou atmosphère polluée ou corrosive.

Les moyens de contrôle permettent notamment un contrôle actif ou dynamique de l'impulsion du au moins un jet secondaire, c'est-à-dire, ils permettent de faire varier la ou les impulsions sans interruption du fonctionnement du brûleur/sans interruption de la flamme. L'appareil suivant l'invention permet ainsi une variation également dynamique de la direction et/ou l'ouverture de la flamme. De préférence, le nombre de jets secondaires interagissant avec le jet primaire pour obtenir l'effet désiré sur la flamme sera minimisé de manière à limiter la complexité et le coût de fabrication du brûleur mais également la complexité et le coût du système d'alimentation et de régulation des débits des fluides si on pilote les jets secondaires de façon indépendante. Par exemple, un effet mono-directionnel peut être obtenu avec un seul jet secondaire.

Parmi les termes utilisés dans la présente description, certains méritent d'être plus précisément définis dans le cadre de l'invention afin de mieux délimiter leur portée :
▪ la direction d'un jet/d'une flamme est définie comme étant un vecteur unitaire normal à la section de passage du fluide/de la flamme et orienté dans le sens de l'écoulement, c'est-à-dire de l'amont vers l'aval.
▪ L'« épaisseur e » signifie la dimension de la canalisation secondaire dans la direction d'écoulement du jet primaire (selon la flèche sur la figure 1). Dans le cas particulier de cette figure 1, e représente donc le diamètre de la canalisation secondaire 21 au niveau de l'ouverture secondaire 31 puisque cette canalisation secondaire 21 est cylindrique dans cet exemple.
▪ L'« ouverture » d'un jet/d'une flamme désigne, pour un jet/une flamme débouchant d'un passage cylindrique tel que 10 sur la figure 1, l'angle entre l'axe longitudinal du passage et la génératrice à la surface du jet/de la flamme quittant le passage. En l'absence d'interaction avec un jet secondaire la génératrice est inclinée de 10 à 15° environ par rapport à cet axe, cette inclinaison pouvant atteindre 70° et plus suivant l'invention (voir figure 9A). Par extension, le terme ouverture désignera l'angle entre la direction d'écoulement dans le passage, lorsque celui-ci n'a pas de section circulaire, et la génératrice.

### Description détaillée de l'invention

Les diverses caractéristiques des modes de réalisation du brûleur suivant l'invention et son utilisation apparaîtront plus clairement de la description détaillée suivante, référence étant faite aux figures qui représentent, de manière schématique, des exemples de réalisation, donnés à titre non limitatif, et plus particulièrement :
- Figure 1 : schéma de principe d'un brûleur (de pré-mélange) selon l'invention pour le contrôle d'une flamme par interaction de jets.
- Figure 2 : régulation d'un brûleur selon l'invention monté sur un foyer.
- Figures 3A et B : brûleur pour le contrôle de la direction de la flamme, la figure 3A étant une coupe transversale et la figure 3B une coupe longitudinale d'un brûleur comportant quatre jets secondaires disposés respectivement à 90° les uns des autres et venant en incidence perpendiculaire à la direction du jet primaire.
- Figures 3C, D et E : utilisation d'une pastille pour transformer une buse à jets primaire et secondaire(s) parallèles en un brûleur selon l'invention.
- Figures 4A et B : coupe longitudinale et transversale d'un brûleur permettant le contrôle de l'ouverture d'un jet résultant.
- Figure 5 : utilisation d'un brûleur pour faire varier une flamme au moyen de deux jets (résultants), un jet de carburant et un jet d'oxydant.
- Figure 6 : brûleur type « tube dans tube » muni d'un ouvreau.
- Figures 7A, B et C : brûleur à jets séparés.
- Figure 8: densité du flux de chaleur de la flamme en fonction de la distance au point d'injection, sous différentes incidences.
- Figures 9A et B : variantes de réalisation du contrôle de l'ouverture de la flamme.
- Figures 10A et B : impact d'un paramètre de contrôle sur la déviation de la flamme et le transfert de chaleur à une charge.
- Figure11 : angle d'ouverture de la flamme en fonction du rapport d'impulsions des jets.
- Figure 12: un exemple d'application du système de l'invention au chauffage d'une charge avec changement d'incidence de la flamme.
- Figure 13: utilisation de l'invention pour chauffer une charge en déplaçant latéralement la flamme.
- Figure 14 : application de l'ouverture variable d'une flamme à l'entraînement des gaz d'un four.
- Figure 15 : niveau d'émission d'une flamme en fonction d'un paramètre de contrôle.
- Figure 16 : protection de l'extrémité du brûleur par un ouvreau.
- Figure 17 : protection de l'extrémité du brûleur par un manchon.

Dans ce qui suit, les mêmes chiffres de référence sont utilisés, d'une part, pour désigner le jet primaire et le passage dans lequel il s'écoule et, d'autre part, pour désigner le jet secondaire ou actionneur et la canalisation secondaire correspondante dans lequel ce jet secondaire s'écoule.

Sur la Figure 1 est représenté un schéma de principe du procédé de contrôle d'une flamme dans un brûleur selon l'invention.
Le brûleur comprend un passage 10 qui permet d'amener le jet primaire vers une ouverture principale de sortie 11.
Le jet primaire est amené par le passage 10 et vient interagir avec le jet secondaire issu de la canalisation secondaire 21 de manière à créer en aval de l'ouverture de sortie 11 une flamme 1 de direction et/ou d'ouverture différentes de la direction et/ou l'ouverture de la flamme en l'absence de jet secondaire. Au moins une canalisation secondaire 21 pour l'injection d'un jet secondaire débouche sur le passage 10 par une ouverture secondaire 31. Cette canalisation secondaire 21 est positionnée par rapport au passage 10 de telle manière qu'au point d'interaction entre le jet secondaire correspondant et le jet primaire, l'angle θ entre l'axe du jet secondaire 21 et le plan perpendiculaire à l'axe du jet primaire 10 est supérieur ou égal à 0° et inférieur à 90°. (θ = 0° sur la figure 1).
L'ouverture secondaire 31 est espacée de l'ouverture principale 11 d'une distance L, L étant inférieure ou égale à 10 x √s (s = section de l'ouverture principale 11). La distance L permet d'influencer l'impact des jets secondaires sur le jet primaire à impulsions respectives identiques. Par exemple, pour maximiser l'effet directionnel, on cherchera à minimiser cette distance. En règle générale pour les brûleurs à l'oxygène et des puissances développées de l'ordre du méga-Watt, la longueur L est inférieure ou égale à 20 cm, plus préférentiellement inférieure ou égale à 10 cm.
Le brûleur comporte des moyens pour contrôler l'impulsion des jets secondaires. Ces moyens peuvent de manière utile être choisis parmi les dispositifs de contrôle de débit massique, de contrôle de perte de charge, de contrôle de section de passage, mais également les dispositifs de contrôle de température, de contrôle de la composition chimique du fluide ou de contrôle de pression.
Ces moyens sont de préférence des moyens permettant de contrôler le rapport entre l'impulsion du jet secondaire et l'impulsion du jet primaire.
Les moyens de contrôle permettent d'activer et de désactiver un ou des jets secondaires (écoulement ou absence d'écoulement du jet secondaire concerné) de manière à faire varier de manière dynamique la direction et/ou l'ouverture de la flamme.
Les moyens de contrôle permettent de préférence également de manière dynamique d'augmenter et de diminuer l'impulsion (non-nulle) d'un ou des jets secondaires ou d'augmenter et de diminuer le rapport entre l'impulsion d'un jet secondaire et l'impulsion du jet primaire.
Le brûleur peut être alimenté en combustible et en comburant par un canal d'injection de comburant et au moins un canal d'injection de combustible, disposés concentriquement, ou encore par un canal d'injection de comburant et au moins un canal d'injection de combustible séparés l'un de l'autre et de préférence parallèles l'un à l'autre.
Le brûleur comporte avantageusement un bloc de matériau 5, tel qu'un bloc de matériau réfractaire, dans lequel au moins une partie du passage 10 est située, l'ouverture principale de sortie 11 étant située sur l'une des faces ou surfaces du bloc : face avant 6.
Sur la Figure 1, le jet secondaire est véhiculé par une canalisation secondaire 21 qui traverse le bloc 5, ce jet secondaire débouchant de préférence sensiblement perpendiculairement au jet primaire.
L'interaction entre le jet primaire et le jet secondaire a lieu à une distance L de la face avant 6 du bloc de laquelle débouche le passage 10 du jet primaire, cette distance L pouvant varier comme indiqué précédemment.

Suivant une forme de réalisation permettant de faire varier la direction de la flamme illustrée dans les figures 3A et 3B, le brûleur comprend au moins une canalisation secondaire 321, 322, 323 et 324 qui est positionnée par rapport au passage 310 du jet primaire de telle manière qu'au niveau de l'ouverture secondaire correspondante 331, 332, 333 et 334 (c'est-à-dire l'ouverture secondaire par laquelle la canalisation secondaire en question débouche sur le passage), l'axe du jet primaire et l'axe du jet secondaire correspondant sont sécants ou quasi-sécants.
Une telle disposition entre le passage et la canalisation secondaire permet de faire varier l'angle entre l'axe de la flamme et l'axe du jet primaire en amont de l'ouverture secondaire en changeant l'impulsion d'au moins un jet secondaire correspondant.
Si en l'absence de jet actionneur, la flamme issue de l'ouverture principale de sortie 311 est perpendiculaire au plan de la figure 3A, l'injection d'un jet par la canalisation secondaire 323, permet une déviation de la flamme vers la droite sur la figure 3A, c'est à dire dans le même sens que le sens d'écoulement du jet issu de 323. Si simultanément, il y a injection d'un jet secondaire par la canalisation secondaire 324, selon les quantités de mouvement relatives des jets issus de 323 et 324, on pourra obtenir une flamme déviée dans une direction (projetée dans le plan de la figure 3A) qui peut varier continûment entre les directions des jets issus de 323 et 324 (vers la droite et vers le bas sur la figure 3A).
Le brûleur comprend de préférence au moins deux canalisations secondaires qui sont positionnées par rapport au passage 310 de manière à ce que, d'une part, les deux ouvertures secondaires correspondantes sont situées sur une même section transversale du passage 310 et que, d'autre part, au niveau de ces deux ouvertures secondaires, les axes des jets secondaires correspondants sont sécants ou quasi-sécants avec l'axe du jet primaire. Dans ce cas, les deux ouvertures secondaires correspondantes peuvent, de manière utile, être situées de part et d'autre de l'axe du jet primaire (à droit et à gauche pour les ouvertures 331 et 333; en bas et en haut pour les ouvertures 332 et 334), les deux ouvertures secondaires et l'axe du jet primaire étant de préférence situés dans un seul plan (horizontal pour les ouvertures 331 et 333; vertical pour les ouvertures 332 et 334).
Suivant une autre configuration utile, au niveau des deux ouvertures secondaires correspondantes, le plan défini par l'axe du jet primaire et l'une des deux ouvertures secondaires correspondantes est perpendiculaire au plan défini par l'axe du jet primaire et l'autre des deux ouvertures correspondantes. Par exemple, le plan horizontal défini par l'axe du passage 310 et l'ouverture secondaire 331 est perpendiculaire au plan vertical défini par cet axe et l'ouverture secondaire 332.
Il est également possible de combiner ces deux formes d'exécution. Dans ce cas, comme illustré dans les figures 3A et 3B, le brûleur comprend au moins quatre canalisations secondaires 321, 322, 323 et 324 qui sont positionnées par rapport au passage 310 de telle manière que :
(1) les quatre ouvertures secondaires correspondantes 331, 332, 333, 334 se situent sur une même section transversale du passage 310, et
(2) deux de ces ouvertures secondaires correspondantes 331 et 333 définissent un premier plan avec l'axe du jet primaire et sont situées de part et d'autre de cet axe, les deux autres ouvertures secondaires 332 et 334 définissant un deuxième plan avec l'axe du jet primaire, le premier plan étant de préférence perpendiculaire au deuxième plan.
Cette disposition permet de faire varier la direction de la flamme selon le premier et selon le deuxième plan (par exemple selon le plan horizontal et selon le plan vertical) et au choix vers l'une ou l'autre des deux ouvertures secondaires situées dans chaque plan (par exemple, vers la gauche et vers la droite selon le plan horizontal, et vers le haut et vers le bas selon le plan vertical) et, comme expliqué ci-dessus, vers toute direction intermédiaire.
Au niveau des quatre ouvertures secondaires correspondantes 331 à 334, les axes des quatre jets secondaires correspondants se trouvent de préférence, dans un même plan perpendiculaire à l'axe du jet primaire 310.

L'invention permet également de réaliser une interaction entre le jet primaire et un ou plusieurs jets secondaires de manière à engendrer, à maintenir ou à renforcer une rotation du jet de fluide résultant de cette interaction et donc de la flamme autour de son axe. Une telle interaction permet de faire varier l'ouverture de la flamme.
Comme illustré dans les figures 4A et 4B, le brûleur peut être muni d'au moins une canalisation secondaire 421 à 424 qui est positionnée par rapport au passage 410 du jet primaire de telle manière qu'au niveau de l'ouverture secondaire correspondante 431 à 434, l'axe du jet secondaire correspondant 421 à 424 n'est pas coplanaire ou en substance coplanaire avec l'axe du jet primaire 410, cette au moins une canalisation secondaire 421 à 424 débouchant de préférence de manière tangentielle sur le passage 410 du jet primaire. De cette manière, l'interaction entre le jet primaire et le jet secondaire confère au jet primaire une impulsion de rotation.

Le brûleur peut, de manière utile, comprendre deux canalisations secondaires 421 et 422 positionnées par rapport au passage 410 du jet primaire de telle manière qu'au niveau des deux ouvertures secondaires correspondantes 431, 432, les axes des deux jets secondaires correspondants 421 et 422 ne sont pas coplanaires avec l'axe du jet primaire 410, les deux jets secondaires étant orientés selon un même sens de rotation autour de l'axe du jet primaire. Les deux jets secondaires contribuent ainsi à l'impulsion de rotation conférée à la flamme.
Les deux ouvertures secondaires sont avantageusement situées sur une même section transversale du passage 410 / dans un même plan perpendiculaire à l'axe du jet primaire. Elles peuvent être situées de part et autre de l'axe du jet primaire (ouvertures 431 et 433 ou 432 et 434). Elles peuvent également être situées de manière à ce que le plan défini par l'axe du jet primaire et l'une des deux ouvertures secondaires 431 est perpendiculaire au plan défini par l'axe du jet primaire et l'autre des deux ouvertures secondaires 432.
Suivant une forme d'exécution, le brûleur comprend au moins quatre canalisations secondaires 421 à 424 qui sont positionnées par rapport au passage 410 du jet primaire de manière à ce qu'au niveau des ouvertures secondaires correspondantes 431 à 434, les axes des jets secondaires correspondants ne sont pas en substance coplanaires avec l'axe du jet primaire. Deux des ouvertures secondaires correspondantes 431 et 433 sont en substance coplanaires avec l'axe du jet primaire 410 selon un premier plan et situées de part et d'autre de l'axe du jet primaire. Les deux autres ouvertures secondaires correspondantes 432 et 434 sont en substance coplanaires avec l'axe du jet primaire 410 selon un deuxième plan et également situées de part et autre de l'axe primaire, les quatre jets secondaires correspondants étant orientés selon un même sens de rotation autour de l'axe du jet primaire. Le premier et le deuxième plan peuvent notamment être perpendiculaire l'un par rapport à l'autre. Il est aussi préférable que les quatre ouvertures secondaires correspondantes se trouvent sur une même section transversale du passage 410.

Pour conférer au jet primaire une impulsion de rotation, et ainsi changer l'ouverture de la flamme, on s'assurera de préférence qu'au niveau de l'ouverture secondaire où interagissent le jet primaire et le jet secondaire correspondant, d'une part, l'axe du jet secondaire appartient au plan perpendiculaire en cet endroit à l'axe du jet primaire, et d'autre part, l'angle entre l'axe du jet secondaire et la tangente à l'ouverture secondaire (ou plus exactement à la surface imaginaire du passage du jet primaire au niveau de l'ouverture secondaire) dans ce plan est compris entre 0 et 90°, de préférence entre 0 et 45°.
Les figures 4a et b montrent un exemple de réalisation pour le contrôle de l'ouverture d'une flamme. Le jet primaire (qui s'écoule de la gauche vers la droite dans le passage 410 sur la figure 4a) rencontre les jets secondaires issus des canalisations secondaires 421, 422, 423 et 424 (représentées sur la figure 4b qui est une coupe transversale selon le plan AA de la figure 4a). Ces jets secondaires viennent impacter le jet primaire de manière tangentielle au passage 410, permettant ainsi, selon les impulsions de ces différents jets, « d'ouvrir » plus ou moins la flamme. Cet effet d'ouverture est essentiellement dû au fait que les jets secondaires et le jet primaire ont des axes qui ne se coupent pas, bien que les jets aient une interaction physique entre eux. Ceci entraîne une rotation du jet résultant et donc de la flamme sur son axe.
Il est également possible de combiner dans un seul brûleur la forme de réalisation permettant de faire varier la direction de la flamme suivant l'un quelconque des modes de mise en oeuvre décrits ci-dessus avec l'une quelconques des formes de réalisation décrites ci-dessus permettant d'engendrer, maintenir ou renforcer une rotation du jet résultant et ainsi de faire varier l'ouverture de la flamme.
Pour obtenir à la fois un effet directionnel et rotationnel, on combinera donc l'enseignement des paragraphes précédents. Pour obtenir une variation dynamique des effets directionnel et rotationnel, on pourra par exemple prévoir plusieurs systèmes d'injection de jets secondaires.
En prévoyant des canalisations secondaires séparées avec des moyens de régulation de l'impulsion du jet secondaires, tels que des vannes d'alimentation, on peut ainsi changer, de manière continue ou discontinue, la forme et la direction du jet résultant par simple actionnement desdits moyens de régulation (vannes).
Pour permettre au jet secondaire d'agir le plus efficacement possible sur le jet primaire, il convient d'injecter le jet actionneur sensiblement perpendiculairement à la direction du jet principal.
Pour un fonctionnement optimisé, le brûleur peut comprendre au moins une canalisation secondaire 21 positionnée par rapport au passage 10 du jet primaire de manière à ce qu'au niveau de l'ouverture secondaire correspondante 31, cette canalisation présente une épaisseur e et une hauteur l, tel que l ≥ 0,5xe et de préférence : 0,5xe ≤ l ≤ 5,0xe (voir figure 1). Une hauteur minimale supérieure ou égale à 0,5xe, permet de réaliser une interaction optimisée entre le jet secondaire correspondant et le jet primaire. Par exemple, afin de réaliser en pratique un jet secondaire tel qu'au point d'interaction entre ce jet secondaire et le jet primaire, l'angle θ entre l'axe du jet secondaire et le plan perpendiculaire à l'axe du jet primaire soit 0°, on préférera qu'avant l'ouverture secondaire correspondante, la canalisation secondaire ait une direction sensiblement perpendiculaire à l'axe du jet primaire sur une longueur ℓ qui sera de préférence comprise entre 0,5 et 5 fois l'épaisseur e (dimension dans la direction de l'écoulement du fluide principal) e de ladite conduite (e est le diamètre de la conduite lorsque celle-ci est cylindrique). Bien sûr, il est également possible que cette longueur l soit supérieure à 5e, mais cela n'apporte pas alors d'effet supplémentaire d'impact significatif du jet secondaire sur le jet primaire. Par exemple, pour un brûleur avec une injection d'hydrocarbures gazeux dans les conditions ambiantes et une injection d'oxygène, on obtient au minimum l = 5 mm pour un brûleur de 100 KW et l = 50 mm pour un brûleur de 10MW.
Le brûleur peut comporter un ouvreau ou une préchambre de combustion (par exemple en céramique) disposé à l'extrémité du passage, au moins une canalisation secondaire étant au moins partiellement disposé à l'intérieur de l'ouvreau/de la préchambre.

Le passage du jet primaire peut consister, en totalité ou pour au moins une partie, en une canalisation primaire pour l'injection du jet primaire. Cette canalisation primaire débouche sur une ouverture primaire.
Cette ouverture primaire peut coïncider avec l'ouverture principale de sortie du passage.
Quand, comme illustré dans les figures 3c, d et e et dans la figure 6, la canalisation primaire 308, 608 se termine avant l'ouverture principale de sortie 311, 611, l'ouverture primaire 309, 609 est positionnée en amont de l'ouverture principale 311, 611. Dans ce cas, au moins une ouverture secondaire 334, 632, 634 peut être située entre l'ouverture primaire 309, 609 de la canalisation primaire 308, 608 et l'ouverture principale 311, 611 du passage.
La Figure 6 représente plus particulièrement un exemple de réalisation de l'invention dans un brûleur de type tube dans tube ayant une préchambre attachée au brûleur à l'intérieur d'un ouvreau céramique dans laquelle on stabilise la flamme (tel que par exemple décrit dans les demandes de brevets n°US-A-5772427 et US-A-5620316 au nom de la Demanderesse et commercialisée par la Demanderesse) sous la dénomination commerciale ALGLASS. Sur la figure, le bloc ouvreau 605 comporte une cavité 671 (ou préchambre) dans laquelle débouche le bi-tube.
Le passage 610 du jet primaire consiste ainsi en une canalisation primaire 608 débouchant par une ouverture primaire 609 sur la cavité 671, cavité qui débouche par l'ouverture principale de sortie 611 située sur la face avant de l'ouvreau en aval de l'ouverture primaire 609.
Dans l'ouvreau (bloc) 605 du brûleur sont percées une pluralité de canalisations secondaires 622, 624 débouchant sensiblement perpendiculaires à l'axe de symétrie X - X du brûleur sur le passage 610, et plus particulièrement sur la cavité, respectivement par les ouvertures secondaires 632 et 634 situées à une distance L de l'ouverture principale de sortie 611.
Le bi-tube proprement dit est constitué schématiquement d'un tube central d'injection de combustible (de préférence), entouré par un tube concentrique dans lequel on injecte le comburant, les deux fluides se mélangeant dans la cavité 671.

Dans cet exemple de réalisation, on a, en amont des ouvertures secondaires 632, 634, un mélange des comburants et combustibles (et éventuellement de produits de combustion) injectés co-axialement par les tubes. La direction et/ou l'ouverture de la flamme sont ensuite régulées par l'action, et plus particulièrement par l'impulsion contrôlée, d'au moins un jet actionneur 622, 624.
Pour le fonctionnement optimal du brûleur suivant l'invention, le passage du jet primaire présentera au niveau de la au moins une ouverture secondaire un passage fluidique non-obstrué ou au moins en substance non-obstrué dans le prolongement de la au moins une canalisation secondaire correspondante, afin de permettre une interaction efficace entre le au moins un jet secondaire correspondant et le jet primaire. Typiquement, la section transversale du passage du jet primaire définira un passage fluidique non-obstrué ou au moins en substance non-obstrué au niveau de la au moins une ouverture secondaire. Ceci est illustré dans la figure 6 où le tube central amenant le combustible se termine au niveau de l'ouverture primaire et donc bien avant les ouvertures secondaires.
Les figures 3c, d et e montrent une autre forme d'exécution du brûleur, dans laquelle la canalisation primaire 308 se termine avant l'ouverture principale de sortie 311.
La Figure 3c représente une variante de réalisation similaire à la figure 3B avec cependant une réalisation dans laquelle on dispose deux canaux parallèles (canalisation primaire 308 et canalisation secondaire 324) dans une buse 345, les deux canaux 308 et 324 débouchant sur la face avant de la buse. Sur cette face avant, on vient rapporter une pastille 342 qui permet d'orienter le jet secondaire de la canalisation secondaire 324 vers le jet primaire sortant de la canalisation primaire 308, et plus particulièrement perpendiculairement ou sensiblement perpendiculairement au jet primaire. De cette manière, on peut faire dévier la flamme, par exemple dans la direction indiquée par la flèche 344 sur la figure 3c. (La direction 344 de la flamme va dépendre du rapport des impulsions des jets primaire et secondaire.) On peut ainsi, en faisant varier l'impulsion du jet secondaire à l'aide des moyens de contrôle, obtenir une direction de flamme variable permettant de balayer avec la flamme toute une surface, telle que la surface d'un bain liquide à chauffer.
La figure 3d est une vue éclatée de la buse 345 sur laquelle vient se fixer la pastille 342 (par des moyens non représentés sur cette figure), sous forme ici d'une partie cylindrique latérale creuse 350 qui va venir s'appuyer sur l'extrémité de la buse 345, tandis que l'ouverture 346 dans la pastille vient se positionner là où débouche la canalisation primaire 308.
La figure 3e représente le fond (intérieur) de cette pastille 342 dont la face intérieure 349 comporte une cavité 347 dans lequel le jet secondaire issu de la canalisation secondaire 324 va se répartir puis venir rencontrer sensiblement perpendiculairement le jet primaire issu de la canalisation primaire 308 par l'intermédiaire de la fente 348 au dessus de l'ouverture principale de sortie 346. La flamme 344 (figure 3c) issue de cette ouverture 346 va ainsi se trouver dévié vers le bas (par rapport aux figures 3c, d et e).
Il est à noter que la possibilité d'utiliser une pastille pour conférer l'orientation souhaitée à un ou plusieurs jets secondaires avant leurs points d'interaction respectifs avec le jet primaire, n'est pas limitée au jets secondaires orientés de manière à faire varier la direction de la flamme, mais s'applique également au jets secondaires décrits ci-dessus permettant de faire varier l'ouverture de la flamme.
L'invention concerne également un procédé pour contrôler de façon dynamique ou active les performances d'un système de combustion ou d'un brûleur à l'aide d'un ou plusieurs jets secondaires, venant impacter un jet primaire afin de modifier l'écoulement du jet et de produire une flamme dont la direction et/où l'ouverture peuvent être modifiées en fonction des caractéristiques (notamment direction et quantité de mouvement) des jets primaires et/ou secondaires. Ce procédé peut être utilisé pour réguler en boucle fermée ou en boucle ouverte les performances d'un système de combustion mettant en oeuvre des injections de jets fluides (liquide, gazeux ou dispersion solide).
La Figure 2 représente un procédé de régulation des performances d'un brûleur selon l'invention 210, monté sur un foyer 212.

Les capteurs 214, 216 et 217 mesurent respectivement des grandeurs caractérisant les produits de combustion, les conditions du fonctionnement de la combustion ou du foyer et le fonctionnement du brûleur. Ces mesures sont transmises à l'aide des lignes 218, 219 et 220 au contrôleur 215. Ce dernier, en fonction de consignes données pour ces grandeurs caractéristiques, détermine les paramètres de fonctionnement des jets secondaires de manière à maintenir les grandeurs caractéristiques à leurs valeurs de consigne et transmet à l'aide de la ligne 221 ces paramètres aux organes de commande 211 du brûleur.
Le brûleur suivant l'invention comprend avantageusement des moyens pour contrôler les impulsions des jets primaire et/ou secondaires, ou encore des moyens pour contrôler le rapport des impulsions du jet primaire et du ou des jet(s) secondaire(s). Ce rapport est une fonction du rapport de la section du passage du jet primaire et des sections des canalisations secondaires, du rapport des débits dans les canalisations secondaires sur le débit du jet résultant alimentant la flamme et du rapport des densités des fluides du jet primaire et du ou des jets secondaires. (Dans les paragraphes suivants, lorsqu'on considère la variation d'un de ces rapports, les deux autres sont considérés comme constants.)
Plus la valeur du rapport de la section du passage et de la section d'une canalisation secondaire au niveau de l'ouverture secondaire correspondante augmente, plus (à débits respectifs constants) le jet secondaire correspondant a un impact important sur le jet primaire. On choisira de préférence un rapport de sections compris entre 5 et 50 plus préférentiellement entre 15 et 30.
Le rapport du débit de l'ensemble des jets secondaires sur le débit total variera typiquement entre 0 (absence de jets secondaires) et 0,5 et de préférence entre 0 et 0,3 ; plus préférentiellement entre 0 et 0,15 ; sachant que plus ce rapport de débits est important, plus la déviation et/ou l'ouverture de la flamme sera importante.
Le rapport de la densité de chaque fluide constituant les jets secondaires sur la densité du fluide du jet primaire permet de contrôler l'impact des jets secondaires. Plus la valeur de ce rapport est faible, plus l'effet du jet secondaire sur le jet primaire, à débit constant, sera important. Pour des raisons pratiques, on utilisera souvent le même fluide dans les jets secondaires et dans le jet primaire (rapport égal à l'unité). Pour augmenter (à débit massique constant) les effets des jets secondaires on utilisera un fluide de masse volumique plus faible que celle du fluide dans le jet primaire. La nature du fluide dans les jets secondaires sera choisie en fonction de l'application visée. On peut utiliser par exemple, pour contrôler la déviation d'un jet d'air, un mélange d'air et d'hélium (de densité inférieure) ou pour augmenter l'entraînement des produits de combustion dans une flamme dont le combustible est du propane, contrôler le jet principal de combustible et/ou de comburant avec un jet secondaire de vapeur d'eau. D'une manière générale, le rapport des densités (ou des masses volumiques) du fluide le plus dense sur le fluide le moins dense peut varier entre 1 et 20, de préférence entre 1 et 10, plus préférentiellement entre 1 et 5.
La géométrie de la section d'injection du passage et/ou des canalisations secondaires, pourra être de formes diverses et notamment circulaire, carrée, rectangulaire, triangulaire, oblongue, multi-lobes, etc. La géométrie de ces sections d'injection influence le développement des instabilités du jet résultant/de la flamme. Par exemple, un jet en sortie d'un injecteur de forme triangulaire sera plus instable que celui issu d'un injecteur de forme circulaire, cette instabilité favorisant le mélange du jet résultant avec le milieu environnant. De même un injecteur de forme oblongue favorisera dans un champ proche de l'injecteur le développement non symétrique du jet à la différence d'un injecteur de forme circulaire ou carrée.
En ce qui concerne les propriétés physicochimiques du fluide utilisé pour réaliser les jets secondaires, elles peuvent être choisies pour contrôler certaines propriétés de l'écoulement résultant. Par exemple, on pourra modifier la réactivité d'un mélange de jets principaux combustible (par exemple, gaz naturel), comburant (par exemple l'air) par utilisation d'oxygène (ou autre comburant), et/ou d'hydrogène (ou autre combustible).
Si l'on munit l'extrémité du passage du jet primaire, juste avant le point d'interaction des jets primaire et secondaire(s), d'une buse comportant un convergent/divergent (encore appelée tuyère de Laval dans la littérature), on pourra à la sortie du divergent obtenir (de manière connue en soi dans la littérature) un jet de fluide primaire et un jet résultant, par exemple un jet d'oxygène, supersonique qui pourra alors être de direction variable (éventuellement d'ouverture variable mais en perdant généralement sa vitesse supersonique, ce qui permet d'alterner les vitesses subsoniques et supersoniques dans certains procédés). La tuyère de Laval peut également être disposée sur le jet résultant avant l'ouverture principale de sortie.
Selon une variante du procédé, on utilise au moins deux jets secondaires, de manière à obtenir une variation de la direction de la flamme dans un plan (par exemple, vers la gauche et la droite, ou vers le haut et le bas). Il est également possible d'utiliser au moins deux jets secondaires de manière à obtenir une variation de la direction de la flamme dans au moins deux plans sécants. Ces deux variantes, seule ou en combinaison permettent de balayer au moins une partie d'une surface, telle que la surface d'une charge.
En utilisant un jet secondaire dont l'axe n'est pas sécant ou quasi-sécant avec l'axe du jet primaire, l'ouverture de la flamme au-dessus de la charge peut être variée, uniquement ou en combinaison avec un balayage.
On prévoit de préférence des moyens pour contrôler la quantité de mouvement du jet primaire et/ou du au moins un jet secondaire.

Il est à noter que, bien que dans ce qui précède, le brûleur et le procédé ont été illustrés ci-dessus en faisant référence à une forme de mise en oeuvre avec un seul jet primaire qu'on fait interagir avec un ou plusieurs jets secondaires, il est évident que la présente invention couvre également un tel brûleur pour créer une ou plusieurs flammes dont l'ouverture et/ou la direction sont variables à partir d'une multitude de jets primaires qui interagissent avec un ou plusieurs jets secondaires.
La figure 5 illustre comment le brûleur suivant l'invention permet de réaliser une flamme variable à partir de deux jets primaires : un jet primaire de combustible et un jet primaire d'oxydant. Chaque jet primaire interagit avec un ou plusieurs jets secondaires. Les deux jets résultants issus du brûleur, et donc également la flamme, ayant une direction et/ou une ouverture variable grâce à cette interaction.

La figure 5a montre schématiquement le jet résultant de combustible 61 surmonté du jet résultant d'oxydant 62, dans la situation où aucun de ces jets n'est contrôlé par une interaction avec un ou des jets secondaires. La figure 5b montre ces mêmes jets résultants, mais dans une situation où ceux-ci sont contrôlés ou déviés en opposition (jets convergents). Le jet 60 est dévié vers le bas par le jet secondaire 62 alors que le jet 61 est dévié vers le haut par le jet secondaire 63, dirigé de bas en haut (contrairement à 61). La figure 5c montre les résultants dans une situation où ces jets sont contrôlés ou déviés dans le même sens (vers le haut sur la figure) : les jets secondaires 63 et 65 agissent de bas en haut respectivement sur les jets principaux 61 et 60, ce qui engendre des jets résultants tous deux dirigés vers le haut. Ces trois exemples permettent d'obtenir des flammes de direction et de morphologie (longueur, aplatissement, etc.) très différentes. La flamme 64 sera très large dans le plan horizontal médian des deux jets, alors que la flamme 67 sera fortement déviée vers le haut.

Selon l'invention, au point d'interaction entre le jet secondaire et le jet primaire, l'axe du jet secondaire fait avec le plan perpendiculaire à l'axe du jet primaire un angle qui est inférieur à 90°, et de préférence égal à 0°. Toutefois, comme illustré dans les figures 3C et D, pour des raisons d'encombrement, les canaux alimentant ces jets sont le plus souvent en substance parallèles. Pour réorienter l'écoulement secondaire au niveau de la zone d'interaction des deux écoulements, on peut fixer au bout d'un brûleur à canaux parallèles, une pièce d'extrémité ci-après dénommée pastille d'injection dont la fonction est de transformer la direction du jet secondaire initialement parallèle au jet primaire, en un jet secondaire venant impacter le jet primaire, l'axe dudit jet secondaire étant de préférence situé dans un plan perpendiculaire à l'axe du jet primaire. Cependant, l'utilisation du brûleur pour des procédés à très haute température (T > 1000°C) peut conduire à une surchauffe et une dégradation de la pastille d'injection.
Pour s'affranchir de ce type de problème, on cherchera dans le dimensionnement de la pastille d'injection à réduire la surface frontale du brûleur soumise au rayonnement dans l'enceinte à haute température. Pour cela, on cherchera à limiter le rapport ^{ℓ}/ₑ.
On peut également utiliser une des deux solutions illustrées dans les figures 16 et 17. La première solution (figure 16) consiste à placer le brûleur 500 dans une pièce réfractaire 501 dont la géométrie et la position relative brûleur/ouvreau protégeront le premier d'un rayonnement trop important. La position ou le retrait du brûleur dans l'ouvreau doit être suffisant pour le protéger du rayonnement mais ne doit pas pour autant limiter l'amplitude directionnelle de la flamme. Pour cela, on pourra modifier la géométrie de l'ouvreau en éliminant une partie de celui-ci selon la ligne 160 en pointillés sur la figure 16 selon l'angle α.
De préférence, le rapport *^{R}*/*_{d}* sera compris dans l'intervalle 0,3 à 3, tandis que l'angle α appartiendra à l'intervalle [0°, 60°].
La seconde solution consiste à rapporter une pièce réfractaire de type manchon directement sur le nez du brûleur (où se situe l'ouverture principale de sortie) comme illustré sur la figure 17. Cette solution permet de s'affranchir de la présence d'un ouvreau à la géométrie complexe. Les dimensions du manchon sont telles qu'il ne limite pas l'amplitude directionnelle de l'injecteur. Ceci signifie en particulier que l'épaisseur *f* du manchon est faible (inférieure au diamètre du jet principal) ou encore que le matériau utilisé pour réaliser ce manchon à une très faible conductibilité thermique. On choisira par exemple de l'alumine.
L'invention concerne également un procédé pour chauffer une charge à l'aide d'un brûleur, dans lequel on fait varier la direction (et/ou l'ouverture) de la flamme par rapport à la charge. Comme déjà mentionné ci-dessus, l'invention permet notamment d'utiliser un ou au moins deux jets secondaires, de manière à obtenir une variation de la direction de la flamme dans un plan (par exemple, vers la gauche et la droite, ou vers le haut et le bas). Il est également possible d'utiliser au moins deux jets secondaires de manière à obtenir une variation de la direction de la flamme dans au moins deux plans sécants. Ces deux variantes, seule ou en combinaison permettent de balayer au moins une partie de la surface de la charge.

Suivant une forme de réalisation, le chauffage de la charge est tel que, dans une première phase, on dirige la flamme en direction de la charge et en ce que, dans une deuxième phase, on dirige la flamme sensiblement parallèlement à la charge.
En particulier, pendant la première phase, l'angle d'injection de la flamme peut être compris entre environ 90° et 5°, typiquement entre environ 90° et 10°. Pendant la deuxième phase l'angle d'injection de la flamme est typiquement compris entre environ 5° et 0°.
De préférence, l'angle d'injection de la flamme pendant la première phase est compris entre 5° et 75°, plus préférentiellement de 25° à 45°.
La figure 8 montre trois profils de flux de chaleur transférée par une flamme à une charge selon l'angle d'incidence de la flamme sur la charge en fonction de la distance au point d'injection des réactifs de la flamme. On observe une très forte augmentation du flux de chaleur transféré à la charge avec l'augmentation de l'incidence de la flamme. Pour une incidence nulle (α = 0 - voir figure 12), le flux de chaleur est sensiblement constant sur toute la longueur de la flamme ; pour une incidence de 15°, le flux transféré augmente très vite, puis un peu moins vite à partir du point A, tandis que pour une incidence de flamme de 30°, le flux transféré augmente extrêmement rapidement jusqu'au point B, puis moins rapidement sensiblement jusqu'au point A, à partir duquel le transfert diminue.
Les figures 9A et B représentent l'angle d'ouverture de la flamme en fonction du rapport du débit des jets secondaires (actionneurs) sur le débit du jet primaire (jet principal).
Sur la figure 9A, les courbes C1 et C2 représentent respectivement l'angle d'ouverture en fonction du rapport des débits actionneurs/jet principal. C1 concerne une configuration CONF1 dans laquelle les actionneurs sont perpendiculaires au jet principal et débouchent à une distance *h* de l'ouverture principale de sortie et C2 correspond à une configuration identique à CONF1, mais avec une distance 2xh au lieu de *h* entre les ouvertures secondaires et l'ouverture principale de sortie. Ces deux courbes montrent que l'ouverture de la flamme est plus importante lorsque l'impact entre les actionneurs et le jet principal est plus proche de l'ouverture principale de sortie.
La figure 9b illustre les variations de l'angle d'ouverture en fonction du rapport des débits des actionneurs et du jet principal : la courbe C3 correspond à la configuration CONF3 avec des actionneurs impactant le jet principal à 90° (c'est-à-dire suivant un plan perpendiculaire à l'axe du jet principal : θ=0°), à une distance 2xh de l'ouverture principale de sortie (similaire à CONF2), tandis que la courbe C4 correspond à la configuration CONF4 identique à CONF3, à l'exception de l'angle d'incidence α des actionneurs qui est de 45° par rapport à l'axe du jet principal (c'est-à-dire l'angle θ entre l'axe des actionneurs et le plan perpendiculaire à l'axe du jet principale = 90° - α =45°). On remarque que lorsque les jets actionneurs sont perpendiculaires au jet principal (CONF3 : θ=0°), on obtient, toutes choses égales par ailleurs, une ouverture de la flamme plus importante que lorsque l'angle d'incidence α des jets actionneurs est plus faible (ici 45°) (CONF4 : θ=45°). La figure 9 représente l'angle de déviation (en degrés) en fonction du rapport du débit des jets actionneurs et du débit du jet principal, exprimé en pourcentage. Sur la figure 10A sont représentées quatre courbes, toutes choses égales par ailleurs, pour lesquelles le débit du jet principal est respectivement de 200 ℓ/min, 150 ℓ/min, 100 ℓ/min et 50 ℓ/min. On remarque que ces quatre courbes sont quasiment confondues, ce qui montre bien que la déviation de la flamme n'est pas fonction du débit du jet principal.
La figure 10B représente le transfert de chaleur à une charge : flux de chaleur délivré par un brûleur selon l'invention, dans lequel on fait varier le rapport du débit des jets actionneurs sur le débit du jet principal (représenté ici aussi en pourcentage du débit du jet principal), aussi bien pour le jet de combustible que pour le jet de comburant (brûleur à injection séparée). Chaque jet initialement injecté parallèlement au-dessus de la charge est progressivement dévié en direction de la charge, ce qui augmente le transfert de chaleur à la charge. La Figure 11 représente une courbe de l'angle d'ouverture de la flamme en fonction du rapport d'impulsion des jets.

Cette courbe rapporte l'ensemble des données expérimentales obtenues pour le contrôle de l'ouverture. L'angle d'ouverture mesuré est reporté en fonction du paramètre physique J qui est le rapport des impulsions spécifiques des jets actionneurs et du jet principal. Ce rapport s'écrit comme le produit du rapport des masses volumiques (fluide actionneur sur fluide principal) et du rapport du carré de la vitesse des jets actionneurs et du carré de la vitesse du jet principal). Le fluide principal est le même pour toutes les expériences, tandis que différents fluides ont été utilisés pour les actionneurs. Ces fluides différent principalement par leur masse volumique (de la masse volumique de la plus grande à la plus faible : CO2, Air, mélange Air Hélium). On observe que tous les points expérimentaux (quels que soient les débits et les fluides utilisés) s'alignent sur une droite. Cela montre que le paramètre physique qui contrôle l'ouverture est bien le rapport des impulsions spécifiques défini ci-dessus.

### Exemples

Les exemples suivants permettent de mieux comprendre l'invention et comment elle peut être utilisée.
Dans la figure 7 un exemple d'un brûleur à injections séparées de différents fluides est montré plus en détail.
Le brûleur à injections séparées 101, comporte une rangée supérieure d'injecteurs d'oxygène 112 sous forme de jets et d'injecteurs de gaz naturel (combustible) 125 sous forme de jets, l'ensemble des injecteurs se trouvant dans la masse réfractaire 121 (figure 7C).
La partie habituellement métallique 102 du brûleur 101 est située sur la partie droite de la figure 7A et se prolonge par les tubes 107 et 109 d'injection de gaz oxygène, d'une part, 207 et 209 d'injection de gaz naturel, d'autre part sur la gauche de la figure 7A.
Sur cette figure, on a prévu deux alimentations indépendantes en oxygène (ou comburant quelconque) 104 et 106 alimentant respectivement les boites 103 et 105 respectivement reliées aux tubes 109 et 107, l'oxygène s'écoulant par les tubes 110 et 108.
L'extrémité 111 des tubes est agrandie sur la figure 7B, à l'aide de laquelle est expliquée l'interaction des jets principal 108 et actionneur 110. A l'extrémité des tubes 107 et 109 est disposé un canal 127 prolongeant le canal 110 d'écoulement du jet actionneur. La paroi 109 se prolonge par les parois 113, inclinées vers le haut, 114, horizontale et 115 verticale (sur la figure), tandis qu'un volume central 126 permet de délimiter un canal 127 tout d'abord incliné vers le haut, horizontal puis vertical (c'est à dire à 90° par rapport au canal d'écoulement gazeux 108 et débouchant dans celui-ci par l'ouverture 120). La partie verticale du canal 127 a une hauteur L, définie ci-avant, permettant de s'assurer de l'orthogonalité des jets 110 et 108 au niveau de 120 (bien entendu, si l'on choisit un angle d'intersection des jets différent de 90°, le canal 127 aura l'inclinaison voulue et sa longueur L restant dans les limites prévues ci-dessus). La partie métallique du brûleur se termine par une paroi 123, verticale dans le cas présent, bordant le canal 127, partie métallique exposée au rayonnement thermique du foyer en utilisation. Pour assurer la longévité de cette extrémité des tubes d'injection, on pourra prévoir un élément de protection, par exemple en alumine, résistant à des températures élevées, venant, par exemple, s'emboîter sur cette extrémité métallique pour la protéger et ayant une ouverture égale à l'ouverture 112 (figure 7C).
Le système d'alimentation en combustible 204, 206, 203, 205 est similaire au système d'alimentation en comburant décrit ci-dessus avec un canal principal 207, un canal actionneur 209 délimitant des jets principal de combustible 208 et actionneurs de combustible 210, le tout logé dans une ouverture cylindrique 222 de l'ouvreau 221 (similaire à 122 pour l'oxydant). Les extrémités 124 et 125 sont similaires à 123 et 112. On a prévu le même système d'injection de jet actionneur de combustible à l'extrémité de 207 et 209 comme représenté sur la figure 7B, dimensionné en fonction des caractéristiques du combustible.
En général, cependant, on préférera ne prévoir qu'un seul jet actionneur par injecteur sur le fluide ayant l'impulsion la plus élevée (en général le comburant dans le cas d'un brûleur), le jet ainsi dévié entraînant lui-même la déviation de l'autre jet à l'extérieur du brûleur. Dans un tel cas bien sûr, on disposera généralement le jet (ou la rangée de jets) d'impulsion la plus élevée au dessus du jet d'impulsion moins élevée, de telle sorte que, sans action du jet actionneur sur le jet d'impulsion la plus élevée, le brûleur délivre une flamme orientée généralement horizontalement, tandis que lorsque le jet actionneur (venant agir en haut et en bas sur le jet principal de quantité de mouvement plus élevée) vient agir sur le jet principal, celui-ci est dirigé, comme expliqué ci-avant, vers le bas (progressivement, selon le rapport des impulsions) et entraîne avec lui le second jet d'impulsion moins élevée (ici le combustible) formant une flamme qui peut ainsi passer d'une position horizontale à une position inclinée en direction de la charge à chauffer, située sous la flamme du brûleur. En ajoutant un jet actionneur de part et d'autre du jet principal à 90° (ou tout autre angle entre 0° et 180°) dudit jet actionneur illustré sur la figure 7a, (c'est à dire sur une horizontale au niveau de 123 sur la figure 7c, perpendiculairement à A-A) ceci permet alors de déplacer la flamme sur la charge à chauffer de gauche à droite ou de droite à gauche, couvrant ainsi substantiellement toute la surface à chauffer.
Selon l'invention, le jet actionneur fait avec le jet principal un angle qui est supérieur à zéro. Pour des raisons d'encombrement, les deux canaux conduisant ces jets sont alimentés le plus souvent par un système d'alimentation co-axial (canaux parallèles - voir figure 7).

L'invention va être ci-après illustrée dans le cas d'un brûleur utile pour chauffer une charge quelconque qui peut être une charge métallique ou tout autre charge qui doit être fondue et/ou amenée à une température élevée, puis maintenue à celle-ci, par exemple une charge de métal ferreux ou non ferreux, de matériaux solides pour la production de verre, pour celle du ciment ou au contraire une charge qui doit être séchée à partir d'un bain liquide.

Il notamment est possible d'utiliser l'invention sur un outil de traitement d'acier dans un four électrique à arc, par exemple de la façon suivante : ce type d'outil comporte généralement une flamme (habituellement subsonique) qui permet de chauffer le métal, le faire fondre, notamment au début d'une fusion. Cette flamme comme expliqué dans la présente demande, peut être de direction variable en équipant chaque jet principal (comburant, combustible, prémélange) ou au moins un jet principal d'un jet actionneur qui vient faire varier sa direction et/ou son ouverture, de manière à pouvoir déplacer cette flamme sur la charge sans nécessiter des moyens mécaniques lourds qui changent la direction du corps du brûleur. Ces outils sont souvent également munis de lances d'injection de charbon pulvérisé, généralement injecté à l'aide de gaz vecteur dans une lance. En munissant cette lance d'une canalisation d'injection d'un jet secondaire, par exemple un gaz identique au gaz « propulseur » du charbon pulvérisé, on pourra ainsi faire varier la direction (également l'ouverture du jet comme pour n'importe quel fluide) du jet de charbon pulvérisé (ou de fioul liquide pulvérisé) afin de favoriser une rencontre rapide du jet de combustible pulvérisé avec la flamme ou au contraire éloigner ce jet de la flamme.

Les exemples ci-après sont relatifs au contrôle du transfert de chaleur par un brûleur selon l'invention vers une charge, par exemple métallique, dans un procédé de fusion d'une charge.

Un four de fusion d'aluminium est généralement équipé d'un ou plusieurs brûleurs sur une ou plusieurs des parois latérales entourant le bassin de fusion du four, disposés au-dessus de la ligne de flottaison du métal lorsque ce dernier est complètement fondu (liquide). L'axe de la flamme, lorsque celle-ci est horizontale, est situé à une hauteur comprise 10 et 100 cm par rapport à cette ligne de flottaison, préférablement entre 40 et 80 cm.

### • Exemple 1 : cas de matière solide dans le four :

On utilise des brûleurs selon l'invention pour que l'incidence de flamme soit variable. (On entend par incidence, l'angle de la flamme par rapport à l'horizontale). Lorsque l'incidence est nulle, la flamme est horizontale. Lorsque l'incidence est non nulle, la flamme est inclinée sous l'horizontale et dirigée vers la sole du bassin de fusion du four.
Les brûleurs injectent chaque jet de fluide dans la chambre du four, mais on peut n'utiliser ce type d'injecteur que pour le fluide (comburant ou combustible) de plus forte impulsion lorsque celui-ci peut interagir avec celui de moindre impulsion de manière à obtenir la déviation souhaitée de la flamme, typiquement, le comburant dans le cas d'un brûleur air/combustible gazeux, ou oxygène/combustible gazeux.
Dans la première partie du cycle de fusion de l'aluminium, lorsque le métal est majoritairement présent à l'état solide, on règle la direction de la flamme pour que celle-ci ait une incidence non nulle (axe de la flamme entre 5° et 75°, préférablement entre 25° et 45°). Ce réglage permet d'améliorer considérablement le transfert thermique du brûleur et donc de réduire la durée de la fusion (comme expliqué à l'aide de la figure 10).
Lorsque la plupart des blocs de métal solide sont fondus, on règle la direction de la flamme de manière à avoir un angle d'incidence nulle. La flamme est donc parallèle à la ligne de flottaison du métal liquide. Ce réglage permet de continuer à transférer de l'énergie à la charge et d'achever la fusion du métal ou de l'affiner en limitant l'échauffement du métal déjà fondu et par conséquent, son oxydation par la flamme ou les produits de combustion.

Entre les positions extrêmes de la flamme décrites ci-avant (incidence franche et incidence nulle), on peut également pendant la première partie du cycle adopter un réglage intermédiaire, statique, où l'incidence de la flamme est comprise entre 5° et 30°, préférablement entre 10° et 25°, pour obtenir un compromis entre couverture de la charge du four par la flamme (surface projetée de la flamme sur le bain) et intensité du transfert thermique. La figure 12 illustre les positions extrêmes de la flamme par rapport à la charge.

La figure 12a est une vue de dessus d'un four de fusion d'aluminium équipé de deux brûleurs selon l'invention produisant deux flammes positionnées au dessus du bain de métal.
La cheminée du four permet l'évacuation des fumées produites par les flammes.
Les figures 12b et 12c représentent une vue de côté du même four, au niveau de la flamme.
Sur la figure 12b, la flamme est inclinée d'un angle α par rapport à l'horizontale, de préférence lorsque du métal solide est encore présent sur le bain métallique, tandis que sur la figure 12c, la flamme est positionnée en incidence nulle (α = 0).
Entre les positions extrêmes de la flamme (incidence franche et incidence nulle), on peut également pendant la première partie du cycle faire varier de façon périodique l'angle d'incidence de la flamme. Par exemple, l'opérateur du four peut faire varier l'incidence entre 0° à 45° puis revenir à 0°.
De préférence, on pilotera le brûleur avec un boîtier de commande permettant de moduler de façon périodique le rapport de contrôle du brûleur, c'est-à-dire le rapport des impulsions des jets principal et actionneur(s) et par conséquent l'incidence de la flamme sur le bain. Le signal de commande du boîtier de commande pourra être sinusoïdal, triangulaire, carré, etc. avec une fréquence variable de 0.05 Hz à 100 Hz, préférablement triangulaire à une fréquence 0.1 à 10 Hz. La variation périodique de la position de la flamme permet d'homogénéiser le transfert de chaleur à l'intérieur du four et ainsi de faire fondre plus rapidement les éléments solides.

### • Exemple 2 : homogénéiser le transfert d'énergie à la charge :

On utilise des brûleurs selon l'invention pour que l'orientation de la flamme dans un plan horizontal puisse être modifiée à la demande en fonction du rapport de contrôle de chaque brûleur comme illustré sur la figure 13.
Chaque jet de fluide est injecté dans la chambre du four par le biais d'un brûleur selon l'invention, mais pour des jets situés dans un même plan horizontal ou des plans horizontaux peu espacés l'un de l'autre (de un à deux diamètres de jet), on peut se contenter de n'utiliser ces injecteurs que pour les jets périphériques lorsque ceux-ci peuvent interagir avec les autres jets à dévier. La variation de l'orientation horizontale peut se faire dans les deux sens gauche et droite soit en équipant chaque jet principal de deux jets actionneurs latéraux, soit en équipant chaque jet principal périphérique d'un seul jet actionneur, capable d'actionner le jet principal dans le sens horizontal mais de sens opposés l'un à l'autre. On peut également désaxer l'injecteur principal de sorte qu'à un rapport de contrôle nul, la flamme soit naturellement déviée (à droite ou à gauche) par rapport à l'axe X - X' du brûleur sur la figure 13, et faire alors varier l'orientation de la flamme en augmentant progressivement le rapport de contrôle du système de commande (c'est à dire obtenir un jet selon l'axe X - X' avec un rapport de contrôle non nul).
L'utilisation de un ou plusieurs brûleurs à orientation de flamme variable permet d'augmenter la couverture de la charge par déplacement de la flamme dans un plan horizontal.
(L'expression rapport de contrôle utilisée ci-avant est définie comme étant le rapport des débits du jet actionneur et du jet principal, sachant que l'impulsion d'un jet de fluide peut se contrôler simplement par la variation de l'ouverture d'une vanne, l'augmentation de l'ouverture d'une vanne étant proportionnelle à l'augmentation du débit du jet, toutes choses égales par ailleurs).
Lorsque les rapports de contrôle du/des brûleur(s) sont nuls, l'orientation de la flamme est située dans l'axe naturel du brûleur et la flamme couvre une portion de la charge. Lorsque l'un des rapports de contrôle est non nul, la position de la flamme est déviée et la flamme couvre une autre portion de la charge.

La figure 13 illustre un exemple de déplacement horizontal d'une flamme au-dessus d'une charge ; chaque jet principal 130, 132 (comburant ou combustible) est muni d'un jet actionneur 131, 133 ; sur la figure 13a, le rapport de contrôle CR du jet 130 est nul, c'est à dire qu'aucun fluide n'est injecté dans le canal 131 ; le rapport de contrôle CR du jet 132 est par contre positif, ce qui veut dire que du fait que 133 agit de bas en haut sur la figure 13a, le jet actionneur 133 dévie le jet principal 132 vers le haut sur la figure, c'est à dire vers la gauche par rapport à l'axe X - X' du brûleur.
Sur la figure 13b, les rapports de contrôle des deux jets principaux 130 et 132 étant nuls, (CR = 0), il n'y a pas de jets actionneurs en action et la flamme se propage selon l'axe X - X'.
Sur la figure 13c, au contraire de la figure 13a, le rapport de contrôle CR du jet 130 et du jet est positif ce qui entraîne une dérivation de la flamme vers le bas sur la figure (vers la droite en vue de dessus), le jet principal 132 et le jet actionneur 133 ayant un rapport de contrôle nul (pas de jet 133).

Ainsi, chaque brûleur peut couvrir une portion de charge plus grande favorisant l'homogénéité du transfert thermique et permettant de limiter la formation éventuelle de points chauds si des matériaux réfractaires se trouvent dans le bain (par exemple résidus à base d'alumine, recyclés ou en cours de formation par oxydation du métal en cours de fusion), et de favoriser globalement le transfert thermique permettant d'accélérer le processus de fusion à puissance constante, ou de réduire la consommation énergétique à temps de fusion constant.

### • Exemple 3: flamme à incidence variable sur la charge et qui balaie latéralement la charge.

### • Exemple 4 : régulation en boucle fermée :

Cet exemple de réalisation de l'invention permettant de contrôler le déplacement à la fois horizontal et vertical de la flamme en fonction par exemple de différents paramètres de fonctionnement du four, donnés par différents types de capteurs installés sur le four, et notamment des capteurs de flux de chaleur, de température, ou éventuellement de composition chimique (par exemple diode laser de type TDL).
- Une boucle de régulation dont le capteur est un dispositif de mesure permettant d'obtenir une image du transfert thermique à la charge ou de l'oxydation du bain d'aluminium, cette information permettant de diminuer ou augmenter le transfert à la charge en agissant sur le débit du jet actionneur, comme explicité ci-avant.
- Une boucle de régulation de la position de flamme basée sur la mesure de la température du bain, lorsqu'une portion au moins du bain est présente à l'état liquide. Tant que la température de bain est inférieure à une valeur Tc, comprise entre 650 et 750°C par exemple pour l'aluminium, la flamme doit rester en incidence non nulle sur le bain pour maximiser le transfert de chaleur. Lorsqu'on se rapproche de la valeur Tc, on relève progressivement la flamme pour l'écarter du bain, d'autant plus que la valeur cible est atteinte, afin de limiter les risques d'oxydation de la charge. On régule ensuite l'incidence de la flamme pour maintenir la température à sa valeur cible.
- Une boucle de régulation de la position de la flamme basée sur la mesure du flux thermique :
   Ce flux thermique peut éventuellement être évalué par le biais d'une différence de températures lue entre deux thermocouples plongés dans le bain à deux profondeurs différentes mais sur une même génératrice perpendiculaire à la sole du four.
   Le flux thermique peut également être déduit des transferts thermiques calculés au travers de la sole du four, toujours par mesure de la différence de température en son sein. Etant donné la plus grande résistivité de la sole, constituée de matériaux réfractaires, il est plus facile d'obtenir un gradient de température significatif.
   Le flux thermique peut aussi être suivi grâce à un flux-mètre disposé par exemple en voûte de la chambre de fusion. En effet, toutes choses égales par ailleurs, toute diminution du flux perçu par la voûte et observé par le flux-mètre, correspondra au-moins partiellement à une augmentation du flux de chaleur transmis à la charge. (On s'intéresse moins à la valeur absolue du flux thermique transmis à la charge (ou des pertes aux parois) qu'à l'évolution temporelle du signal lui correspondant).
   La fusion de la charge débutera avec une flamme en incidence franche sur la charge, cette incidence étant conservée tant que le flux transmis à la charge restera élevé. Dès lors que ce flux diminue, révélateur d'une augmentation de la température de la charge et de la diminution de sa capacité d'absorption thermique, on relève progressivement la flamme pour l'écarter du bain, afin de limiter les risques d'oxydation ou de surchauffe de la charge.
- Une boucle de régulation de la position de la flamme basée sur la mesure de la composition des fumées à la sortie du four ou à l'intérieur du four, par exemple avant le collecteur des fumées du four, au-dessus du bain, entre la flamme en incidence et le bain d'aluminium, etc. pour la détection d'une ou plusieurs espèces révélatrices de l'oxydation du bain d'aluminium telles que le CO :
   a. La composition des fumées peut être mesurée de manière connue en soi par extraction puis analyse (analyseurs classiques, TDL ou autres) ou in-situ par absorption (diode laser ou autre) ou par sonde électrochimique.
   b. La fusion débute avec une flamme en incidence franche sur la charge, et cette incidence est conservée tant que le ou les - traceurs de l'oxydation de la charge sont stables et en faible quantité. Dès lors que la concentration du ou des traceurs de l'oxydation augmente, on relève progressivement la flamme pour l'écarter du bain, afin de limiter la concentration du ou des traceurs, et donc l'oxydation de la charge, en agissant sur le jet principal par l'intermédiaire du jet actionneur comme expliqué ci-avant.
   c. En outre, la position de la flamme peut-être réglée pour atteindre une valeur de consigne puis maintenir une consigne précise de concentration en traceur d'oxydation. On peut en effet se fixer un seuil de concentration à ne pas dépasser et ajuster en permanence l'incidence de la flamme pour y arriver.

Il faut noter dans tous les cas que lorsque la charge est composée au moins en partie de solide froid, on peut orienter franchement la flamme en incidence sur la charge puisque tant que les températures restent modestes, par exemple inférieures à 600°C pour l'aluminium le taux d'oxydation reste faible. Lorsque la charge est devenue essentiellement liquide, la régulation utilisée devient importante pour éviter la montée en température du métal et l'oxydation de celui-ci. Pour une application de l'invention au chauffage d'un matériau autre que l'aluminium, par exemple pour chauffer un bain de verre, etc., les mêmes principes de régulation s'appliquent, pour des températures et des critères qui sont différents d'un matériau à l'autre, mais qui sont en eux-mêmes, bien connus de l'homme de métier.

### • Exemple 5 : contrôle des émissions :

Toutes les techniques primaires de réduction des émissions d'oxydes d'azote des brûleurs ou des foyers industriels utilisent les propriétés locales des écoulements des fluides ou de la flamme pour limiter leur formation. En particulier elles visent à réduire la température ou les concentrations des réactifs (combustible, oxygène) ou les temps de séjour des réactifs dans la flamme et/ou dans les produits de combustion. Une de ces techniques consiste à entraîner suffisamment de gaz brûlés dans les réactifs ou dans la flamme pour abaisser les températures, la concentration des réactifs ou réduire le temps de séjour. Pour cela on dimensionne le brûleur de manière à obtenir des jets de combustible et/ou de comburant à grande vitesse (forte impulsion) et suffisamment distants pour obtenir le taux maximal d'entraînement ou de recirculation de gaz brûlés compatible avec une bonne stabilisation de la flamme. La limite de stabilisation se détecte à l'apparition d'imbrûlés dans les produits de combustion comme le monoxyde de carbone pour les hydrocarbures. Dans certaines conditions on peut obtenir un régime de combustion « sans flamme » particulièrement favorable à la réduction des émissions.
La limitation de cette technique et des technologies de combustion qui l'utilisent est que le taux d'entraînement des gaz brûlés est fixé par les dimensions du brûleur et les conditions de fonctionnement. En conséquence les performances en terme d'émissions peuvent se dégrader très significativement dès que l'on s'écarte de ces conditions, mais également lorsque l'on change de combustible ou que les écoulements propres au four ou au foyer contribuent de façon significative aux propriétés des flammes.

L'invention permet d'adapter en fonctionnement les propriétés des flammes et en particulier le taux de recirculation de gaz brûlés, ce qui permet de minimiser en toutes circonstances les émissions de polluants et en définitive d'optimiser les performances des brûleurs.

### • Exemple 6 : brûleur de pré-mélange constitué d'un injecteur placé dans un foyer.

On utilise des jets actionneurs tels que décrits ci-avant pour modifier en fonctionnement l'angle d'ouverture du jet de fluide principal (ou de plusieurs jets). Dans ce cas, le jet principal est un pré-mélange gazeux de combustible et de comburant. L'ouverture du jet mesure le niveau d'entraînement du milieu ambiant par ce dernier, elle peut se mesurer par l'angle entre l'axe du jet et la droite tangente à la frontière entre le jet et le milieu ambiant. (Cette frontière peut se définir comme le lieu dans le jet où la concentration du fluide injecté devient nulle).

L'ouverture du jet est contrôlée par le rapport entre le débit du jet actionneur et le débit total du jet résultant. Lorsque ce rapport de contrôle est nul on mesure un niveau d'émission N1 (figure 15). Ce rapport de contrôle est en fait le rapport des impulsions des jets comme expliqué ci-avant.

On augmente alors le paramètre de contrôle de manière à augmenter l'entraînement de gaz brûlés dans le jet et diluer ainsi le mélange combustible injecté. Cette dilution va conduire à d'une part réduire la température et d'autre part la concentration des réactifs dans la flamme. Les émissions de NOx vont donc diminuer jusqu'à atteindre un niveau N2 (figure 15). Si l'on augmente encore la valeur du paramètre de contrôle, la température et les concentrations des réactifs deviennent trop faibles pour assurer une bonne stabilisation de la flamme : on voit alors apparaître des imbrûlés dans les produits de combustion. Les émissions d'oxydes d'azote sont alors à un niveau N3 et les émissions d'imbrûlés à un niveau I3 trop élevé. On réduit alors le paramètre de contrôle jusqu'à obtenir le niveau optimal des émissions N0 et I0 (intersection des courbes NOx et imbrulés sur la figure 15). Cet optimum pourra être obtenu manuellement (contrôle passif) ou préférablement par un dispositif de contrôle actif. Ce dispositif intègre des capteurs pour la mesure des émissions des oxydes d'azote et des imbrûlés, un automate utilisant la logique de contrôle explicitée ci-dessus et les organes de commande des débits du jet principal et du (des) jet(s) actionneur(s) au moins un injecteur. L'automate déterminera la valeur du paramètre de contrôle qui minimise les émissions d'oxydes d'azote et d'imbrûlés. Le contrôle actif devient indispensable dès que le nombre des paramètres à optimiser est supérieur ou égal à deux. Par exemple on peut en même temps vouloir minimiser les émissions de polluants par augmentation du taux de dilution de la flamme par les gaz brûlés et maximiser le transfert à la charge par inclinaison de la flamme vers la charge.

### • Exemple 6 : brûleur en combustion non pré-mélangée

Si la technologie de combustion est de type non pré-mélangé alors le contrôle peut s'exercer indifféremment sur le combustible, le comburant ou bien les deux d'une façon analogue à l'exemple 5.

Si nécessaire, on combinera les effets d'ouverture (entraînement du milieu ambiant) et de déviation des jets (jet de combustible et de comburant divergents) et notamment pour augmenter l'impact de la dilution de la flamme et maximiser la réduction des émissions.

## Revendications

1. Brûleur comportant :
• un passage (10, 310, 410, 308, 608) pour amener un jet primaire de comburant ou de combustible ou d'un prémélange comburant-combustible vers une ouverture principale de sortie (11, 311, 611),
• au moins une canalisation secondaire (21, 321, 322, 323, 324, 421,422, 423, 424, 622, 624) pour l'injection d'un jet secondaire et positionnée par rapport au passage (10, 310, 410, 608) de manière à ce qu'au point d'interaction entre le jet secondaire correspondant et le jet primaire, l'angle θ entre l'axe du jet secondaire correspondant et le plan perpendiculaire à l'axe du jet primaire est supérieure ou égale à 0° et inférieure à 90°, de préférence de 0° à 80°, encore de préférence de 0° à 45°,
le brûleur comportant des moyens de régulation de l'impulsion de chaque jet secondaire correspondant et permettant de faire varier la direction et/ou l'ouverture de la flamme (1) en changeant l'impulsion d'au moins un jet secondaire correspondant,
**caractérisé en ce que** la au moins une canalisation secondaire (21, 321, 322, 323, 324, 421,422, 423, 424, 622, 624) débouche sur le passage (10, 310, 410, 608) par une ouverture secondaire (31, 331, 332, 333, 334, 431, 432, 433, 434, 632, 634) située en amont de l'ouverture principale (11, 311, 611), la au moins une ouverture secondaire (31, 331, 332, 333, 334, 431, 432, 433, 434, 632, 634) étant espacée de l'ouverture principale (11, 311, 611) d'une distance L inférieure ou égale à dix fois la racine carrée de la section s de l'ouverture principale(11, 311, 611), de préférence L ≤ 5*√s, encore de préférence L ≤ 3*√s.

2. Brûleur selon la revendication 1, dans lequel les moyens de régulation contrôle le rapport entre l'impulsion de chaque jet secondaire correspondant et l'impulsion du jet primaire.

3. Brûleur selon l'une des revendications précédentes, comprenant au moins une canalisation secondaire (21, 321, 322, 323, 324, 622, 624) positionnée par rapport au passage (10, 310, 608) de telle manière qu'au niveau de l'ouverture secondaire (31, 331, 332, 333, 334, 632, 634) correspondante, les axes du jet primaire et dudit jet secondaire sont sécants ou quasi-sécants afin de pouvoir faire varier l'angle de la flamme à la sortie du brûleur par rapport à l'axe du jet primaire en amont de l'ouverture secondaire correspondante.

4. Brûleur selon la revendication 3, comprenant au moins deux canalisations secondaires (321, 322, 323, 324, 622, 624) positionnées par rapport au passage (310, 608) de telle manière que les deux ouvertures secondaires (331, 332, 333, 334, 632, 634) correspondantes sont situées dans un même plan perpendiculaire à l'axe du jet primaire et qu'au niveau de ces deux ouvertures secondaires (331, 332, 333, 334, 632, 634) correspondantes, les axes des jets secondaires correspondants sont sécants ou quasi-sécants avec l'axe du jet de fluide primaire.

5. Brûleur selon la revendication 4, dans lequel les deux ouvertures secondaires (331, 332, 333, 334, 632, 634) correspondantes sont coplanaires avec l'axe du jet primaire au niveau des deux ouvertures secondaires (331, 332, 333, 334, 632, 634) et situées de part et d'autre de cet axe du jet primaire.

6. Brûleur selon la revendication 4, dans lequel le plan défini par l'axe du jet primaire au niveau des deux ouvertures secondaires (331, 332, 333, 334, 632, 634) correspondantes et l'une des deux ouvertures secondaires correspondantes (331, 332, 333, 334, 632, 634) est perpendiculaire au plan défini par l'axe du jet primaire et l'autre des deux ouvertures secondaires (331, 332, 333, 334, 632, 634) correspondantes.

7. Brûleur selon l'une des revendications 4 à 6, comprenant au moins quatre canalisations secondaires (321, 322, 323, 324) positionnées par rapport au passage (310, 410) de telle manière que les quatre ouvertures secondaires (331, 332, 333, 334) correspondantes se trouvent dans un même plan perpendiculaire à l'axe du jet primaire et qu'au niveau de ces quatre ouvertures secondaires (331, 332, 333, 334) les axes des jets secondaires correspondants sont sécants ou quasi-sécants avec l'axe du jet primaire, deux de ces ouvertures secondaires (331, 332, 333, 334) correspondantes étant coplanaires avec l'axe du jet primaire selon un premier plan et situées de part et d'autre de cet axe, les deux autres ouvertures secondaires (331, 332, 333, 334) correspondantes étant coplanaires avec l'axe du jet primaire selon un deuxième plan et situées de part et d'autre de cet axe.

8. Brûleur selon l'une des revendications précédentes, dans lequel au moins une canalisation secondaire (421,422, 423, 424, 624) est positionnée par rapport au passage (410) de telle manière qu'au niveau de l'ouverture secondaire (431, 432, 433, 434) correspondante l'axe du jet de fluide secondaire correspondant n'est pas en substance coplanaire avec l'axe du jet de fluide primaire afin de pouvoir engendrer, maintenir ou renforcer une rotation du jet de fluide résultant autour de son axe, et ainsi de faire varier l'ouverture de la flamme à la sortie du brûleur.

9. Brûleur selon la revendication 8, comprenant au moins deux canalisations secondaires (421,422, 423, 424) positionnées par rapport au passage (410) de telle manière que les axes des jets secondaires correspondants ne sont pas en substance coplanaires avec l'axe du jet primaire et que les jets secondaires correspondants sont orientés selon un même sens de rotation autour de l'axe du jet primaire.

10. Brûleur selon la revendication 9, dans lequel les deux ouvertures secondaires (431, 432, 433, 434) correspondantes sont situées de part et autre de l'axe du jet primaire.

11. Brûleur selon l'une des revendications précédentes, dans lequel au moins une canalisation secondaire (21) est positionnée par rapport au passage (10) de manière à ce qu'au niveau de l'ouverture secondaire (31) correspondante la canalisation secondaire (21) présente une épaisseur e et une hauteur ℓ, l'hauteur ℓ étant supérieure ou égale à 0,5 fois l'épaisseur e, de préférence comprise entre 0,5 x e et 5 x e.

12. Brûleur selon l'une des revendications précédentes, comportant des moyens pour contrôler le rapport des impulsions du jet de fluide primaire et du jet de fluide secondaire.

13. Brûleur selon l'une des revendications précédentes, comportant un bloc de matériau (5, 605) dans lequel au moins une partie du passage (10, 608) est situé, l'ouverture principale (11, 611) étant située sur l'une des faces ou surfaces (6) du bloc (5, 605).

14. Brûleur selon l'une des revendications précédentes, comportant des moyens pour contrôler les impulsions des jets primaire et/ou secondaires.

15. Brûleur selon l'une quelconque des revendications précédentes, comportant un ouvreau (610) disposé à l'extrémité du passage (608) et au moins une canalisation secondaire (622, 624) débouchant sur le passage (608) par une ouverture secondaire (3632, 634) située dans l'ouvreau.

16. Procédé pour chauffer une charge au moyen d'une flamme, ladite flamme étant produite en utilisant un brûleur selon l'une des revendications précédentes.

17. Procédé suivant la revendication 16, dans lequel on fait varier la direction et/ou l'ouverture de la flamme en faisant interagir un jet primaire avec au moins un jet secondaire.

18. Procédé suivant la revendication 17, dans lequel le jet primaire est un jet contenant du comburant ou du combustible ou un prémélange de comburant et de combustible.

19. Procédé selon l'une des revendications 16 à 18, dans lequel on fait varier la direction de la flamme afin de balayer un moins une partie de la surface de la charge.

20. Procédé selon la revendication 19, dans lequel on fait varier la direction de la flamme dans au moins deux plans sécants afin de balayer un moins une partie de la surface de la charge.

21. Procédé selon l'une quelconque des revendications 16 à 20, dans lequel, dans une première phase, on dirige la flamme en direction de la charge et en ce que dans une deuxième phase, on dirige la flamme sensiblement parallèlement à la charge.

## Patentansprüche

1. Brenner, der Folgendes umfasst:
- eine Passage (10, 310, 410, 308, 608), um einen Primäroxidationsmittelstrahl oder einen Primärkraftstoffstrahl oder einen Primäroxidationsmittel-Kraftstoff-Vorgemischstrahl zu einer Hauptausgangsöffnung (11, 311, 611) zuzuführen,
- mindestens eine Sekundärkanalisation (21, 321, 322, 323, 324, 421, 422, 423, 424, 622, 624) zum Einspritzen eines Sekundärstrahls und die in Bezug auf die Passage (10, 310, 410, 608) derart positioniert ist, dass an der Wechselwirkungsstelle zwischen dem entsprechenden Sekundärstrahl und dem Primärstrahl der Winkel θ zwischen der Achse des entsprechenden Sekundärstrahls und der Ebene senkrecht zu der Achse des Primärstahls größer oder gleich 0° und kleiner als 90° ist, vorzugsweise von 0° bis 80°, und noch bevorzugter auch von 0° bis 45°,
wobei der Brenner Impulsreguliermittel jedes entsprechenden Sekundärstrahls umfasst und es ermoglicht, die Richtung und/oder die Öffnung der Flamme (1) variieren zu lassen, indem der Impuls mindestens eines entsprechenden Sekundärstrahls geändert wird,
**dadurch gekennzeichnet, dass** die mindestens eine Sekundärkanalisation (21, 321, 322, 323, 324, 421, 422, 423, 424, 622, 624) durch eine Sekundäröffnung (31, 331, 332, 333, 334, 431, 432, 433, 434, 632, 634), die stromaufwärts der Hauptausgangsöffnung (11, 311, 611) liegt, in der Passage (10, 310, 410, 608) ausmündet, wobei die mindestens eine Sekundäröffnung (31, 331, 332, 333, 334, 431, 432, 433, 434, 632, 634) von der Hauptausgangsöffnung (11, 311, 611) um eine Entfernung L beabstandet ist, die kleiner oder gleich zehn Mal der Quadratwurzel des Querschnitts s der Hauptausgangsöffnung (11, 311, 611) ist, vorzugsweise $L$ $\leq 5 * \sqrt{s} ,$ noch bevorzugt $L \leq 3 * \sqrt{s} .$

2. Brenner nach Anspruch 1, wobei die Reguliermittel das Verhältnis zwischen dem Impuls jedes entsprechenden Sekundärstrahls und dem Impuls des Hauptstrahls steuern.

3. Brenner nach einem der vorhergehenden Ansprüche, der mindestens eine Sekundärkanalisation (21, 321, 322, 323, 324, 622, 624) umfasst, die in Bezug zu der Passage (10, 310, 608) derart positioniert ist, dass sich die Achsen des Primärstrahls und des Sekundärstrahls im Bereich der entsprechenden Sekundäröffnung (31, 331, 332, 333, 334, 632, 634) schneiden oder quasi schneiden, um den Winkel der Flamme am Ausgang des Brenners in Bezug zu der Achse des Primärstrahls stromaufwärts der entsprechenden Sekundäröffnung variieren lassen zu können.

4. Brenner nach Anspruch 3, der mindestens zwei Sekundärkanalisationen (321, 322, 323, 324, 622, 624) umfasst, die in Bezug zu der Passage (310, 608) derart positioniert sind, dass die zwei entsprechenden Sekundäröffnungen (331, 332, 333, 334, 632, 634) in derselben Ebene senkrecht zu der Achse des Primärstrahls liegen, und dass im Bereich dieser zwei entsprechenden Sekundäröffnungen (331, 332, 333, 334, 632, 634) die Achsen der entsprechenden Sekundärstrahlen die Achse des Primärfluidstrahls schneiden oder quasi schneiden.

5. Brenner nach Anspruch 4, wobei die zwei entsprechenden Sekundäröffnungen (331, 332, 333, 334, 632, 634) zu der Achse des Primärstrahls im Bereich der zwei Sekundäröffnungen (331, 332, 333, 334, 632, 634) komplanar sind und zu beiden Seiten dieser Achse des Primärstrahls liegen.

6. Brenner nach Anspruch 4, wobei die Ebene, die durch die Achse des Primärstrahls im Bereich der zwei entsprechenden Sekundäröffnungen (331, 332, 333, 334, 632, 634) und eine der zwei entsprechenden Sekundäröffnungen (331, 332, 333, 334, 632, 634) definiert ist, und der Ebene, die durch die Achse des Primärstrahls und der anderen der zwei entsprechenden Sekundäröffnung (331, 332, 333, 334, 632, 634) definiert ist, senkrecht zu einander stehen.

7. Brenner nach einem der Ansprüche 4 bis 6, der mindestens vier Sekundärkanalisationen (321, 322, 323, 324) umfasst, die in Bezug zu der Passage (310, 410) derart positioniert sind, dass die vier entsprechenden Sekundäröffnungen (331, 332, 333, 334) in derselben Ebene senkrecht zu der Achse des Primärstrahls liegen, und dass im Bereich dieser vier Sekundäröffnungen (331, 332, 333, 334) die Achsen der entsprechenden Sekundärstrahlen die Achse des Primärstrahls schneiden oder quasi schneiden, wobei zwei dieser entsprechenden Sekundäröffnungen (331, 332, 333, 334) in einer erster Ebene mit der Achse des Primärstrahls komplanar sind und zu beiden Seiten dieser Achse liegen, wobei die zwei anderen entsprechenden Sekundäröffnungen (331, 332, 333, 334) in einer zweiter Ebene mit der Achse des Primärstrahls komplanar sind und zu beiden Seiten dieser Achse liegen.

8. Brenner nach einem der vorhergehenden Ansprüche, wobei mindestens eine Sekundärkanalisation (421, 422, 423, 424, 624) in Bezug zu der Passage (410) derart positioniert ist, dass im Bereich der entsprechenden Sekundäröffnung (431, 432, 433, 434) die entsprechende Achse des Sekundärfluidstrahls mit der Achse des Primärfluidstrahls nicht im Wesentlichen komplanar ist, um eine Drehung des resultierender Fluidstrahls um seine Achse zu erzeugen, aufrechtzuerhalten oder zu verstärken und dadurch die Öffnung der Flamme am Ausgang des Brenners variieren zu lassen.

9. Brenner nach Anspruch 8, der mindestens zwei Sekundärkanalisationen (421, 422, 423, 424) umfasst, die in Bezug zu der Passage (410) derart positioniert sind, dass die Achsen der entsprechenden Sekundärstrahlen mit der Achse des Primärstrahls nicht im Wesentlichen komplanar sind, und dass die entsprechenden Sekundärstrahlen mit einer und derselber Rotationsrichtung um die Achse des Primärstrahls ausgerichtet sind.

10. Brenner nach Anspruch 9, wobei die zwei entsprechenden Sekundäröffnungen (431, 432, 433, 434) zu beiden Seiten der Achse des Primärstrahls liegen.

11. Brenner nach einem der vorhergehenden Ansprüche, wobei mindestens eine Sekundärkanalisation (21) in Bezug zu der Passage (10) derart positioniert ist, dass in dem Bereich der entsprechenden Sekundäröffnung (31) die Sekundärkanalisation (21) eine Dicke e und eine Höhe ℓ aufweist, wobei die Höhe ℓ größer oder gleich 0,5 Mal der Dicke e, vorzugsweise zwischen 0,5 x e und 5 x e liegt.

12. Brenner nach einem der vorhergehenden Ansprüche, der Mittel umfasst, um das Verhältnis der Impulse des Primärfluidstrahls und des Sekundärfluidstrahls zu steuern.

13. Brenner nach einem der vorhergehenden Ansprüche, der einen Werkstoffblock (5, 605) umfasst, in dem mindestens ein Teil der Passage (10, 608) liegt, wobei die Hauptöffnung (11, 611) auf einer der Seiten oder Oberflächen (6) des Blocks (5, 605) liegt.

14. Brenner nach einem der vorhergehenden Ansprüche, der Mittel zum Steuern der Impulse des Primär- und/oder Sekundärstrahls umfasst.

15. Brenner nach einem der vorhergehenden Ansprüche, der einen Brennermaul (610) umfasst, der an dem Ende der Passage (608) angeordnet ist, und mindestens eine Sekundärkanalisation (622, 624), die durch eine Sekundäröffnung (3632, 634), die in dem Brennermaul liegt, in der Passage (608) mündet.

16. Verfahren zum Erhitzen einer Charge mittels einer Flamme, wobei die Flamme erzeugt wird, indem ein Brenner nach einem der vorhergehenden Ansprüche verwendet wird.

17. Verfahren nach Anspruch 16, wobei man die Richtung und/oder die Öffnung der Flamme variieren lässt, indem man einen Primärstrahl mit mindestens einem Sekundärstrahl in Wechselwirkung treten lässt.

18. Verfahren nach Anspruch 17, wobei der Primärstrahl ein Strahl ist, der Oxidationsmittel oder Kraftstoff oder ein Vorgemisch aus Oxidationsmittel und Brennstoff enthält.

19. Verfahren nach einem der Ansprüche 16 bis 18, wobei man die Richtung der Flamme variieren lässt, um mindestens einen Teil der Oberfläche der Charge zu überstreichen.

20. Verfahren nach Anspruch 19, wobei man die Richtung der Flamme in mindestens zwei schneidenden Ebenen variieren lässt, um mindestens einen Teil der Oberfläche der Charge zu überstreichen.

21. Verfahren nach einem der Ansprüche 16 bis 20, wobei man in einer ersten Phase die Flamme in Richtung der Charge lenkt, und man in einer zweiten Phase die Flamme im Wesentlichen parallel zu der Charge lenkt.

## Claims

1. Burner comprising:
- a passage (10, 310, 410, 308, 608) for bringing a primary jet of oxidant or fuel or an oxidant/fuel premixture to a main outlet opening (11, 311, 611),
- at least one secondary channel (21, 321, 322, 323, 324, 421, 422, 423, 424, 622, 624) for injecting a secondary jet and positioned with respect to the passage (10, 310, 410, 608) so that, at the point of interaction between the corresponding secondary jet and the primary jet, the angle θ between the axis of the corresponding secondary jet and the plane perpendicular to the axis of the primary jet is greater than or equal to 0° and less than 90°, preferably from 0° to 80°, again preferably from 0° to 45°,
the burner comprising means for regulating the impulse of each corresponding secondary jet and making it possible to vary the direction and/or the angle of divergence of the flame (1) by changing the impulse of at least one corresponding secondary jet,
**characterised in that** the at least one secondary channel (21, 321, 322, 323, 324, 421, 422, 423, 424, 622, 624) emerges onto the passage (10, 310, 410, 608) through a secondary opening (31, 331, 332, 333, 334, 431, 432, 433, 434, 632, 634) situated upstream of the main opening (11, 311, 611), the at least one secondary opening (31, 331, 332, 333, 334, 431, 432, 433, 434, 632, 634) being spaced apart from the main opening (11, 311, 611) by a distance L less than or equal to ten times the square root of the cross section s of the main opening (11, 311, 611), preferably L ≤ 5*√s, even more preferably L ≤ 3*√s.

2. Burner according to claim 1, in which the regulation means control the ratio between the impulse of each corresponding secondary jet and the impulse of the primary jet.

3. Burner according to one of the preceding claims, comprising at least one secondary channel (21, 321, 322, 323, 324, 622, 624) positioned with respect to the passage (10, 310, 608) so that, at the corresponding secondary opening (31, 331, 332, 333, 334, 632, 634), the axes of the primary jet and of said secondary jet are secant or almost secant in order to be able to vary the angle of the flame at the outlet from the burner with respect to the axis of the primary jet upstream of the corresponding secondary opening.

4. Burner according to claim 3, comprising at least two secondary channels (321, 322, 323, 324, 622, 624) positioned with respect to the passage (310, 608) so that the two corresponding secondary openings (331, 332, 333, 334, 632, 634) are situated in the same plane perpendicular to the axis of the primary jet and so that, at these two corresponding secondary openings (331, 332, 333, 334, 632, 634), the axes of the corresponding secondary jets are secant or almost secant to the axis of the primary fluid jet.

5. Burner according to claim 4, in which the two corresponding secondary openings (331, 332, 333, 334, 632, 634) are coplanar with the axis of the primary jet at the two secondary openings (331, 332, 333, 334, 632, 634) and situated on either side of this axis of the primary jet.

6. Burner according to claim 4, in which the plane defined by the axis of the primary jet at the two corresponding secondary openings (331, 332, 333, 334, 632, 634) and one of the two corresponding secondary openings (331, 332, 333, 334, 632, 634) is perpendicular to the plane defined by the axis of the primary jet and the other one of the two corresponding secondary openings (331, 332, 333, 334, 632, 634).

7. Burner according to one of claims 4 to 6, comprising at least four secondary channels (321, 322, 323, 324) positioned with respect to the passage (310, 410) so that the four corresponding secondary openings (331, 332, 333, 334) are situated in the same plane perpendicular to the axis of the primary jet and so that, at these four secondary openings (331, 332, 333, 334), the axes of the corresponding secondary jets are secant or almost secant to the axis of the primary jet, two of these corresponding secondary openings (331, 332, 333, 334) being coplanar with the axis of the primary jet on a first plane and situated on either side of this axis, the other two corresponding secondary openings (331, 332, 333, 334) being coplanar with the axis of the primary jet on a second plane and situated on either side of this axis.

8. Burner according to one of the preceding claims, in which at least one secondary channel (421, 422, 423, 424, 624) is positioned with respect to the passage (410) so that, at the corresponding secondary opening (431, 432, 433, 434), the axis of the corresponding secondary fluid jet is not substantially coplanar swith the axis of the primary fluid jet in order to be able to cause, maintain or reinforce a rotation of the resulting fluid jet about its axis, and thus to vary the angle of divergence of the flame at the outlet of the burner.

9. Burner according to claim 8, comprising at least two secondary channels (421, 422, 423, 424) positioned with respect to the passage (410) so that the axes of the corresponding secondary jets are not substantially coplanar with the axis of the primary jet and so that the corresponding secondary jets are oriented in the same direction of rotation about the axis of the primary jet.

10. Burner according to claim 9, in which the two corresponding secondary openings (431, 432, 433, 434) are situated on either side of the axis of the primary jet.

11. Burner according to one of the preceding claims, in which at least one secondary channel (21) is positioned with respect to the passage (10) so that, at the corresponding secondary opening (31), the secondary channel (21) has a thickness e and a height ℓ, the height ℓ being greater than or equal to 0.5 times the thickness e, preferably between 0.5 x e and 5 x e.

12. Burner according to one of the preceding claims, comprising means for controlling the ratio of the impulses of the primary fluid jet and of the secondary fluid jet.

13. Burner according to one of the preceding claims, comprising a block of material (5, 605) in which at least part of the passage (10, 608) is situated, the main opening (11, 611) being situated on one of the places or surfaces (6) of the block (5, 605).

14. Burner according to one of the preceding claims, comprising means for controlling the impulses of the primary and/or secondary jets.

15. Burner according to any one of the preceding claims, comprising a glory hole (610) disposed at the end of the passage (608) and at least one secondary channel (622, 624) emerging on the passage (608) through a secondary opening (3632, 634) situated in the glory hole.

16. Method for heating a load by means of a flame, said flame being produced using a burner according to one of the preceding claims.

17. Method according to claim 16, in which the direction and/or angle of divergence of the flame is varied by making a primary jet interact with at least one secondary jet.

18. Method according to claim 17, in which the primary jet is a jet containing oxidant or fuel or a premixture of oxidant and fuel.

19. Method according to one of claims 16 to 18, in which the direction of the flame is varied in order to sweep at least part of the surface of the load.

20. Method according to claim 19, in which the direction of the flame is varied in at least two secant planes in order to sweep at least part of the surface of the load.

21. Method according to any one of claims 16 to 20, in which, in a first phase, the flame is directed in the direction of the load and in that, in a second phase, the flame is directed substantially parallel to the load.
